# EUROPÄISCHE PATENTSCHRIFT

(11) **EP 0 134 914 B1**
(45) Veröffentlichungstag und Bekanntmachung des Hinweises auf die Patenterteilung: **30.03.1988**
(21) Anmeldenummer: 84106520.4
(22) Anmeldetag: 07.06.1984
(51) Int. Cl.: D06C 7/00, D06B 23/14, D06B 19/00

(54) **Vorrichtung zur thermischen Behandlung von laufenden Bändern**
Apparatus for the thermal treatment of moving sheet-like materials
Installation pour le traitement thermique de bandes en déplacement

(30) Priorität: 01.08.1983 DE 3327693
(43) Veröffentlichungstag der Anmeldung: 27.03.1985
(73) Patentinhaber: MAGEBA Textilmaschinen GmbH, D-5550 Bernkastel-Kues (DE)
(72) Erfinder: Fischer, Dieter, D-5550 Bernkastel-Kues (DE)
(74) Vertreter: Schönherr, Wolfgang

(56) Entgegenhaltungen:
- DE-A- 2 527 061
- DE-A- 2 732 316
- FR-A- 1 538 304
- FR-A- 2 007 603
- FR-A- 2 226 500
- GB-A- 944 607
- GB-A- 1 194 396

## Beschreibung

Die Erfindung betrifft eine Vorrichtung zum Krumpfen, Ausrecken, Trocknen, Appretieren, Färben od. dgl. von laufenden Bändern, bestehend aus einem beheizbaren Trockenzylinder und einer im Abstand zum Trockenzylinder angeordneten Umlenkwalze, deren Durchmesser und deren Achsenneigung in bezug zum Trockenzylinder mindestens an einer Seite veränderbar sind und bei der ein zu behandelndes Band um Trokkenzylinder und Umlenkwalze in einer Vielzahl von in Achsrichtung voneinander abgesetzten Windung legbar ist.

Derartige bekannte Vorrichtungen weisen den Vorteil auf, dass eine grosse Warenmenge auf dieser Vorrichtung verarbeitbar ist. Nachteilig ist jedoch, dass die Trockenwirkung auf die Bänder immer nur von der Trockenwalze ausgeht. Dies bedeutet, dass die zu behandelnden Bänder immer nur von einer Seite angetrocknet werden, was zu unerwünschten Wanderungen von Farbpartikeln, Appretierpartikeln od. dgl. mehr führt.

Es ist bekannt, derartige Bänder auch in Trokkenschränken mit Hilfe von Warmluft oder Heissluft zu behandeln. Nachteilig ist jedoch, dass in diesen Trockenschränken keine Kontakttrocknung, die einen höheren Trockeneffekt ergibt, vorgesehen ist.

Die Aufgabe der Erfindung besteht daher darin, eine Vorrichtung der eingangs genannten Art vorzuschlagen, mit der eine gleichmässige Behandlung, insb. Trocknen von laufenden Bändern, erzielt werden kann, wobei einmal gleichzeitig eine grosse Warenmenge energiesparend verarbeitbar ist und zum anderen eine Wanderung von Farbpartikeln, Appretierpartikeln od. dgl. mehr in der Ware während des Behandlungsvorganges vermieden wird.

Die Aufgabe wird dadurch gelöst, dass der Trockenzylinder und die Umlenkwalze in einem geschlossenen, schrankartigen Gehäuse angeordnet sind, das eine Einlauföffnung und eine Auslauföffnung für das zu behandelnde Band aufweist, und dass das Gehäuse eine untere Eintrittsöffnung für Warmluft und eine obere Austrittsöffnung für die Warmluft aufweist.

Vorteilhaft ist die Umlenkwalze oberhalb des Trockenzylinders angeordnet. Vorzugsweise ist die untere Eintrittsöffnung für die Warmluft unterhalb des Trockenzylinders im Gehäuseboden angeordnet. Bei einer bevorzugten Ausführungsform ist die obere Austrittsöffnung für die Warmluft oberhalb der Umlenkwalze in der Gehäusedecke angeordnet.

Vorzugsweise sind die Warmluft-Eintrittsöffnung und die Warmluft-Austrittsöffnung durch ein Heizregister und einen Ventilator über einen Luftkanal miteinander verbunden.

Der Luftkanal weist vorteilhaft eine verschliessbare Eintrittsöffnung für Frischluft auf. Vorzugsweise hat der Luftkanal eine verschliessbare Austrittsöffnung für die Warmluft. Vorteilhaft sind die Eintrittsöffnung für die Frischluft und die Austrittsöffnung für die Warmluft in dem Luftkanal nahe der Warmluft-Austrittsöffnung des Gehäuses angeordnet.

Vorzugsweise sind im Gehäuse unterhalb des Trockenzylinders mehrere im Abstand zueinander verlaufende Dampfsprührohre angeordnet.

Vorzugsweise ist vor der Bandeinlauföffnung des Gehäuses eine Färbeeinrichtung mitAbpresseinrichtung für das Band angeordnet. Vorteilhaft ist zwischen Färbeeinrichtung bzw. Abpresseinrichtung und Einlauföffnung ein Band-Vortrockner angeordnet.

Der Trockenzylinder, das Heizregister und/ oder der Bandvortrockner sind vorteilhaft mit Öl, Gas, elektrisch oder mit Dampf beheizbar.

Die Erfindung ist in den Zeichnungen beispielhaft dargestellt.

Es zeigen:
Fig. 1 eine erfindungsgemässe Vorrichtung in teilweisem Längsschnitt,
Fig. 2 die Vorrichtung im Querschnitt und
Fig. 3 die Vorrichtung mit einer Abzugseinrichtung im Querschnitt.

Nach den Fig. 1 bis 3 sind in einem schrankartigen Gehäuse 1 ein unterer Trockenzylinder 2 und eine obere Umlenkwalze 3 angeordnet. Das Gehäuse 1 ist doppelwandig ausgebildet und im Zwischenraum zwischen den Wänden ist eine Wärmedämmschicht 4 angeordnet. Die Umlenkwalze 3 ist in ihrem Durchmesser veränderbar, wie dies in Fig. 1 gestrichelt dargestellt ist, und in ihrer Achsenneigung in bezug zum Trockenzylinder 2 einstellbar.

Das Gehäuse 1 weist eine Einlauföffnung 5 und eine Auslauföffnung 6 (Fig.3) für ein zu behandelndes Band 19 auf.

Wie insb. Fig. 1 zeigt, ist der Boden des Gehäuses 1 als Eintrittsöffnung 7 für Warmluft ausgebildet, während der Deckel des Gehäuses 1 eine Austrittsöffnung 8 für die Warmluft aufweist. Die Eintrittsöffnung 7 und die Austrittsöffnung 8 für die Warmluft sind durch einen Luftkanal 9 miteinander verbunden, wobei im Luftkanal ein Heizregister 10 und ein Ventilator 11 angeordnet sind. Weiterhin ist nahe der Austrittsöffnung 8 im Gehäusedeckel im Luftkanal 9 eine verschliessbare Eintrittsöffnung 12 für Frischluft und eine verschliessbare Austrittsöffnung für Warmluft vorgesehen.

Vor der Einlauföffnung 5 des Bandes 19 ist am Gehäuse 1 eine Färbeeinrichtung 14 vorgesehen, der eine Abpresseinrichtung 15 (Fig.2) nachgeordnet ist. Zwischen Abpresseinrichtung 15 und Bandeinlaufsöffnung 5 ist ein Band-Vortrockner 16 angeordnet, der eine Vortrocknung des zu behandelnden Bandes 19 bewirkt.

Nach Fig. ist der Bandauslauföffnung 6 ein Abzug 17 für das zu behandelnde Band nachgeordnet.

Wie weiter insb. die Fig. und 3 zeigen, sind oberhalb des Gehäusebodens Dampfspührohre 18 angeordnet, die einzeln in Tätigkeit setzbar sind.

Bei Verwendung der erfindungsgemässen Vorrichtung wird das zu behandelnde Band 19 je nach Behandlungsart der Färbeeinrichtung 14, der Abpresseinrichtung 15 und dem Band-Vortrockner 16 über die Bandeinlaufsöffnung 5 zugeführt und schraubenförmig über den Trockenzylinder 2 und die Umlenkwalze 3 geführt. Das Band 19 verlässt dann durch die Bandauslaufsöffnung 6 und den Abzug 17 das Gehäuse 1.

Die Trocknung des zu behandelnden Bandes 19 erfolgt dabei durch den beheizbaren Trockenzylinder einerseits und andererseits durch die dem Gehäuse 1 über die im Boden angeordnete Eintrittsöffnung 7 zugeführte Warmluft. Dadurch, dass die Trocknung vom Trockenzylinder und von der Warmluft bewirkt wird, wird ein Wandern von Farbpartikeln od. dgl. in dem zu behandelnden Band verhindert.

Durch die Trocknung der zu behandelnden Bänder innerhalb des warmluftbeheizten Gehäuses ist eine erhebliche Energieeinsparung möglich.

Die Warmluft wird dabei über das Heizregister 10 erwärmt, das seinerseits mit Öl, mit Gas, elektrisch oder mit Dampf erwärmt wird. Die Warmluft kann je nach Bedarf durch das Gehäuse 1 zirkulieren. Die Warmluft kann zusätzlich durch die Eintrittsöffnung 12 mit Frischluft beaufschlagt werden. Weiterhin ist es möglich, die Warmluft als Abluft durch die Austrittsöffnung 13 abzugeben.

Durch die verstellbare Umlenkwalze kann auch ein Schrumpfen bei elastischen Bändern vorgenommen werden. Durch die einzeln bedienbaren Dampfsprührohre 18 kann die Luft im Gehäuse befeuchtet und damit der Schrumpfprozess erhöht werden.

Der Band-Vortrockner 16, der elektrisch oder mit Gas beheizt als Infrarot-Trockner wirkt, trocknet den Farbstoff im zulaufenden Band 19 vor, damit nach Eintritt des Bandes in das Gehäuse die Farbe nicht migriert.

Es ist weiterhin möglich, im Gehäuse 1 mehrere Trockenzylinder 2 übereinander anzuordnen.

## Patentansprüche

1. Vorrichtung zum Krumpfen, Ausrecken, Trocknen, Appretieren, Färben od. dgl. von laufenden Bändern (19), bestehend aus einem beheizbaren Trockenzylinder (2) und einer im Abstand zum Trockenzylinder angeordneten Umlenkwalze (3), deren Durchmesser und deren Achsenneigung in bezug zum Trockenzylinder (2) mindestens an einer Seite veränderbar sind, und bei der ein zu behandelndes Band (19) um Trokkenzylinder (2) und Umlenkwalze (3) in einer Vielzahl von in Achsrichtung voneinander abgesetzten Windungen legbar ist, wobei der Trockenzylinder (2) und die Umlenkwalze (3) in einem geschlossenen, schrankartigen Gehäuse (1) angeordnet sind, das eine Einlauföffnung (5) und eine Auslauföffnung (6) für das zu behandelnde Band (19) aufweist, und das Gehäuse eine untere Eintrittsöffnung (7) für Warmluft und eine obere Austrittsöffnung (8) für die Warmluft aufweist.

2. Vorrichtung nach Anspruch 1, dadurch gekennzeichnet, dass die Umlenkwalze (3) oberhalb des Trockenzylinders (2) angeordnet ist.

3. Vorrichtung nach einem der Ansprüche 1 oder 2, dadurch gekennzeichnet, dass die untere Eintrittsöffnung (7) für die Warmluft unterhalb des Trockenzylinders (2) im Gehäuseboden und die obere Austrittsöffnung (8) für die Warmluft oberhalb der Umlenkwalze (3) in der Gehäusedecke angeordnet ist.

4. Vorrichtung nach einem der Ansprüche 1 bis 3, dadurch gekennzeichnet, dass die Warmluft-Eintrittsöffnung (7) und die Warmluft-Austrittöffnung (8) durch ein Heizregister (10) und einen Ventilator (11) über einen Luftkanal (9) miteinander verbunden sind, dass der Luftkanal eine verschliessbare Eintrittsöffnung (12) für Frischluft und eine verschliessbare Austrittsöffnung (13) für die Warmluft hat.

5. Vorrichtung nach Anspruch 4, dadurch gekennzeichnet, dass die Eintrittsöffnung (12) für die Frischluft und die Austrittsöffnung (13) für die Warmluft in dem Luftkanal (9) nahe der Warmluft-Austrittsöffnung (8) des Gehäuses (1) angeordnet sind.

6. Vorrichtung nach einem der Ansprüche 1 bis 5, dadurch gekennzeichnet, dass im Gehäuse (1) unterhalb des Trockenzylinders (2) mehrere im Abstand zueinander verlaufende Dampfsprührohre (18) angeordnet sind.

7. Vorrichtung nach einem der Ansprüche 1 bis 6, dadurch gekennzeichnet, dass vor der Bandeinlauföffnung (5) des Gehäuses (1) eine Färbeeinrichtung (14) mit Abpresseinrichtung (15) für das Band (19) angeordnet ist.

8. Vorrichtung nach Anspruch 7, dadurch gekennzeichnet, dass zwischen Färbeeinrichtung (14) bzw. Abpresseinrichtung (15) und Einlauföffnung (5) ein Band-Vortrockner (16) angeordnet ist.

9. Vorrichtung nach einem der Ansprüche 1 bis 8, dadurch gekennzeichnet, dass der Trockenzylinder (2), das Heizregister (10) und/oder der Band-Vortrockner (16) mit Öl, Gas, elektrisch oder mit Dampf beheizbar sind.

10. Vorrichtung nach einem der Ansprüche 1 bis 9, dadurch gekennzeichnet, dass das Gehäuse (1) doppelwandig ausgebildet ist und dass in dem Zwischenraum zwischen den Wandungen des Gehäuses (1) eine Wärmedämmschicht (4) angeordnet ist.

11. Vorrichtung nach einem der Ansprüche 1 bis 10, dadurch gekennzeichnet, dass im Gehäuse (1) mehrere Trockenzylinder (2) übereinander angeordnet sind.

## Claims

1. Apparatus for the shrinking, stretching, drying, finishing, dyeing or the like of moving webs (19), consisting of a heatable drying cylinder (2) and a guide roller (3) which is arranged at a spacing from the drying cylinder and the diameter and the axial inclination of which are variable at least at one side with respect to the drying cylinder (2), and with which a web (19) that is to be treated can be laid around drying cylinder (2) and guide roller (3) in a large number of coils offset from one another in the axial direction, in respect of which the drying cylinder (2) and the guide roller (3) are arranged in a closed cabinet-like housing (1) which has an entry aperture (5) and an exit aperture (6) for the web (19) that is to be treated, and the housing has a lower inlet aperture (7) for hot air and an upper outlet aperture (8) for the hot air.

2. Apparatus according to claim 1, characterised in that the guide roller (3) is arranged above the drying cylinder (2).

3. Apparatus according to one of claims 1 or 2, characterised in that the lower inlet aperture (7) for the hot air is arranged below the drying cylinder (2) in the floor of the housing and the upper outlet aperture (8) for the hot air is arranged above the guide roller (3) in the ceiling of the housing.

4. Apparatus according to one of claims 1 to 3, characterised in that the hot-air inlet aperture (7) and the hot-air outlet aperture (8) are connected to one another by a heating radiator (10) and a fan (11) by way of an air duct (9), and in that the air duct has a closable inlet aperture (12) for fresh air and a closable outlet aperture (13) for the hot air.

5. Apparatus according to claim 4, characterised in that the inlet aperture (12) for the fresh air and the outlet aperture (13) for the hot air in the air duct (9) are arranged close to the hot-air outlet aperture (8) of the housing (1).

6. Apparatus according to one of claims 1 to 5, characterised in that several steam spraying tubes (18) extending at a spacing from one another are arranged in the housing (1) below the drying cylinder (2).

7. Apparatus according to one of claims 1 to 6, characterised in that a dyeing device (14) with squeezing-out device (15) for the web (19) is arranged in front of the web entry aperture (5) of the housing (1).

8. Apparatus according to claim 7, characterised in that a web pre-dryer (16) is arranged between dyeing device (14) or squeezing-out device (15) respectively, and entry aperture (5).

9. Apparatus according to one of claims 1 to 8, characterised in that the drying cylinder (2), the heating radiator (10) and/or the band pre-dryer (16) are heatable with oil, gas, electrically or with steam.

10. Apparatus according to one of claims 1 to 9, characterised in that the housing (1) is double- walled in design and in that a thermal insulation layer (4) is arranged in the interspace between the walls of the housing (1).

11. Apparatus according to one of claims 1 to 10, characterised in that several drying cylinders (2) are arranged one above the other in the housing (1).

## Revendications

1. Installation pour rétrécir, étirer, sécher, apprêter, teindre ou traiter de façon similaire des bandes en cours de déplacement (19), laquelle comprend un cylindre de séchage (2) pouvant être chauffé et un tambour de renvoi (3) espacé par rapport au cylindre de séchage et dont le diamètre et l'inclinaison de l'axe peuvent être modifiés au moins sur un côté par rapport au cylindre de séchage (2), et dans laquelle on peut appliquer une bande (19) à traiter autour du cylindre de séchage (2) et du tambour de renvoi (3) pour former un grand nombre de spires décalées entre elles dans le sens axial, le cylindre de séchage (2) et le tambour de renvoi (3) étant disposés dans une enveloppe fermée (1) du genre armoire, qui comporte une ouverture d'entrée (5) et une ouverture de sortie (6) pour la bande à traiter (19), l'enveloppe (1) présentant une ouverture d'entrée inférieure (7) pour l'air chaud et une ouverture de sortie supérieure (8) pour l'air chaud.

2. Installation selon la Revendication 1, caractérisée en ce que le tambour de renvoi (3) est disposé au-dessus du cylindre de séchage (2).

3. Installation selon l'une ou l'autre des Revendications 1 ou 2, caractérisée en ce que l'entrée inférieure (7) pour l'air chaud est disposée au-dessous du cylindre de séchage (2) dans le fond de l'enveloppe, et que l'ouverture supérieure de sortie (8) pour l'air chaud se trouve au-dessus du tambour de renvoi (3) dans le plafond de l'enveloppe.

4. Installation selon l'une quelconque des Revendications 1 à 3, caractérisée en ce que l'ouverture d'entrée de l'air chaud (7) et l'ouverture de sortie de l'air chaud (8) sont reliées entre elles par un registre de tirage (10) et un ventilateur (11) en passant par une conduite d'air (9), que la conduite d'air (9) comporte une lumière d'admission (12) à obturateur pour l'air frais et une lumière d'échappement (13) à obturateur pour l'air chaud.

5. Installation selon la Revendication 4, caractérisée en ce que la lumière d'admission (12) pour l'air frais et la lumière d'échappement (13) pour l'air chaud sont disposées dans la conduite d'air (9) à proximité de l'orifice de sortie 8 de l'air chaud de l'enveloppe (1).

6. Installation selon l'une quelconque des Revendications 1 à 5, caractérisée en ce qu'il est prévu dans l'enveloppe (1), au-dessous du cylindre de séchage (2), plusieurs ajutages (18) pour la pulvérisation de vapeur, lesquels sont répartis à des intervalles égaux entre eux.

7. Installation selon l'une quelconque des Revendications 1 à 6, caractérisée en ce qu'il est prévu, en amont de l'ouverture d'entrée (5) de la bande (19) dans l'enveloppe (1), un dispositif de teinture (14) et un dispositif d'essorage (15) pour la bande (19).

8. Installation selon la Revendication 7, caractérisée en ce qu'il est prévu, entre le dispositif de teinture (14) ou le dispositif d'essorage (15) et l'ouverture d'entrée (5), un dispositif de pré-séchage de la bande (16).

9. Installation selon l'une quelconque des Revendications 1 à 8, caractérisée en ce que le cylindre de séchage (2), le registre de tirage (10) et/ou le dispositif de pré-séchage (16) de la bande peuvent être chauffés au mazout, au gaz, à l'électricité ou à la vapeur.

10. Installation selon l'une quelconque des Revendications 1 à 9, caractérisée en ce que l'enveloppe (1) est à double paroi et qu'il est prévu une couche de matériau calorifuge dans l'intervalle qui sépare les parois intérieure et extérieure de l'enveloppe (1).

11. Installation selon l'une quelconque des Revendications 1 à 10, caractérisée en ce qu'il est prévu dans l'enveloppe (1) plusieurs cylindres de séchage (2) superposés.
